# EUROPÄISCHE PATENTSCHRIFT

(11) **EP 1 872 964 B1**
(45) Veröffentlichungstag und Bekanntmachung des Hinweises auf die Patenterteilung: **20.07.2011**
(21) Anmeldenummer: 06405282.2
(22) Anmeldetag: 30.06.2006
(51) Int. Cl.: B42C 9/00

(54) **Leimwerk für Buchblocks mit verstellbarer Rakel**
Glueing device for a book block having an adjustable doctor blade
Dipositif d'encollage d'un bloc de livre avec racle ajustable

(43) Veröffentlichungstag der Anmeldung: 02.01.2008
(73) Patentinhaber: Müller Martini Holding AG, 6052 Hergiswil (CH)
(72) Erfinder: Abegglen, Christian, 8500 Frauenfeld (CH); Fischer, Peter, 8408 Winterthur (CH)

(56) Entgegenhaltungen:
- EP-A- 0 769 368
- EP-A- 1 084 864
- EP-A- 1 208 998
- DE-A- 2 635 108
- DE-A- 3 026 446
- DE-B- 1 002 729

## Beschreibung

Die Erfindung betrifft ein Leimwerk zum Auftragen eines Klebstoffes auf den Buchblockrücken oder angrenzende Bereiche eines in einer Fördereinrichtung vorbeigeführten Buchblocks zusammengetragener Druckbogen, bestehend aus einer flüssigen Klebstoff enthaltenden Wanne, in die wenigstens eine den Klebstoff aufnehmende und an den Buchblockrücken des Buchblocks übertragende, gleichsinnig mit dem Buchblock angetriebene Leimauftragswalze eintaucht, welcher über dem Leimniveau in der Wanne ein durch den veränderbaren Abstand von der Leimauftragswalze die auf den Buchblockrücken zu übertragende Klebstofffilmdicke bestimmender, zur Verstellung mit einem an einer motorisch antreibbaren Welle angetriebenen Betätigungsorgan verbundener Rakel zugeordnet ist.

Bei der Herstellung von Broschuren, Katalogen, Taschenbüchern, Büchern und Buchblocks durch Verkleben werden meistens Leimwerke eingesetzt, die den Klebstoff mittels Leimauftragswalzen auf den Buchblockrücken auftragen. Dazu werden die losen Druckbogen oder Blätter zuerst in einer Zusammentrageinrichtung gesammelt, anschliessend im Rückenbereich durch Fräswerkzeuge bearbeitet oder miteinander vernäht und abschliessend unter Verwendung eines Klebstoffes gegenseitig und mit einem Umschlag oder Fälzelstreifen verbunden. Während Rückenbearbeitung, Klebstoffauftrag und Zusammenführung mit Umschlag oder Fälzelstreifen, werden die Druckbogen, unter Freilassung des Rückens und rückennahen Bereichs, seitlich in einer Fördereinrichtung eingespannt, in Rückenlängsrichtung gefördert und an stationären Bearbeitungsstationen vorbeigeführt. Der Leimauftrag erfolgt mittels angetriebenen Leimauftragswalzen, deren Umfangsgeschwindigkeit in etwa der Fördergeschwindigkeit der Fördereinrichtung entspricht. Die Leimauftragswalzen tauchen in den in einer Wanne bevorrateten Klebstoff und fördern diesen in Richtung der zu beleimenden Oberfläche. Sogenannte Rakel bilden mit den Leimauftragswalzen zusammen einen Förderspalt, der die Dicke des Leimfilms auf den Leimauftragswalzen bestimmt. Soll die Beleimung nicht auf der ganzen Länge des Buchblockrückens erfolgen, werden die Rakel mittels Antriebsvorrichtungen senkrecht zur Oberfläche der Leimauftragswalzen auf und zu bewegt. Nach dem Auftrag am Buchblockrücken wird der Klebstofffilm durch eine Egalisiereinrichtung, beispielsweise eine zur Förderrichtung gegenläufig angetriebene Walze, geebnet. Ein Leimwerk der genannten Art ist in [Industrielle Buchbinderei 2001 von Liebau/Heinze, Kapitel 4.2.3.3.6 Technische Mittel des Klebstoffauftrags] offenbart.

Nach einem ersten Stand der Technik werden die Leimrakel mittels Steuerkurven, die winkelsynchron mit dem Maschinentakt angetrieben sind, geöffnet und geschlossen. Diese Lösung hat den Nachteil, dass aus geometrischen Gründen, die Steuerkurven nicht mit der erforderlichen Steigung gestaltet werden können, und somit die Veränderung der Leimfilmdicke auf den Auftragswalzen zu flach erfolgt. Die Verstellung der Leimfilmlänge und Dicke muss entweder von Hand vorgenommen werden oder mittels einer komplizierten Mechanik, die durch Stellmotoren angetrieben wird. Dadurch wird die ohnehin hohe Trägheit des Systems zusätzlich erhöht und die maximal erreichbare Produktionsgeschwindigkeit entsprechend begrenzt.

Ein weiterer Stand der Technik wird durch die EP 1 208 998 des Anmelders offenbart. Der Antrieb der Leimrakel erfolgt dabei mittels sehr direkt angekoppelten steuerbaren Elektromotoren. Diese Antriebe lassen sich einfach über die Maschinensteuerung bedienen und steuern. Direkte Eingriffe durch den Bediener sind nicht notwendig. Nachteilig ist der wegen der nötigen Auflösung grosse zurückzulegende Weg des Motors und die daraus resultierende Begrenzung der maximal erreichbaren Produktionsgeschwindigkeit.

Nach einem weiteren Stand der Technik wird in der DE 102 42 259 vorgeschlagen, die Rakel mittels piezokeramischen Aktuatoren anzutreiben. Bedingt durch den relativ kleinen erreichbaren Hub der Piezokeramik, muss eine grosse Wegübersetzung zwischen Antrieb und Rakel gewählt werden, was zu einer hohen mechanischen Belastung des Piezokristalls führt. Die maximal mögliche Schaltgeschwindigkeit wird somit durch die mechanische Festigkeit des Piezokristalls stark limitiert.

Ein weiterer, in der DE 102 42 260 offenbarte Stand der Technik, schlägt den Einsatz von über Druckluft steuerbare Kontraktionsschläuche als Aktuatoren für den Antrieb der Rakel vor. Es ist bekannt, dass durch die Kompressibilität der Druckluft Verzögerungen zwischen dem Schaltzeitpunkt der Druckluft und der Reaktion des Antriebs erfolgen, deren negative Auswirkungen mit steigender Maschinengeschwindigkeit zunehmen. Somit wird die maximal mögliche Produktionsgeschwindigkeit stark begrenzt.
Die Genauigkeit von Leimauftragsanfang und Ende am Buchblockrücken ist direkt von der Form des Leimfilms auf den Leimauftragswalzen abhängig. Idealerweise müsse der Leimfilm an Anfang und Ende durch senkrecht zur Walze stehende Flächen begrenzt sein. Dies ist aus verschiedenen physikalischen Gründen nicht möglich. Der Leimfilm wird deshalb an dessen Anfang und Ende stets mehr oder weniger steile Rampen aufweisen, wobei die Steilheit der Rampen durch das Verhältnis der Geschwindigkeit des Rakels senkrecht zur Leimauftragswalze und der Umfangsgeschwindigkeit der Leimauftragswalze gegeben ist. Da die Umfangsgeschwindigkeit der Leimauftragswalzen durch die Teilung von Buch zu Buch und die produktionsgeschwindigkeit gegeben ist, lässt sich die erforderliche Steilheit und Genauigkeit der Rampen ausschließlich durch entsprechend schnell bewegte Rakel erreichen.

Die vorveröffentlichte EP - A - 1 208 998 betrifft ein Leimwerk zum Auftragen eines in einer Wanne aufbereiteten Klebstoffes auf einen Rücken eines in einer Fürclereinrichtung vorbeigeführten Buchblocks, bei dem der Klebstoff mittels Auftragswalze der Wanne entnommen und auf den Rücken des Buchblocks von verstellbaren Rakeln dosiert, überragen wird.

Die vorveröffentlichte DE - A - 3 026 446 vermittelt eine Vorrichtung zum Auftragen von Sebruelzklebstoff auf Blockrücken während der Blockförderung mittels Blockmückenbeleimwalzen, bei der die an den Blockrüekenbeleimwalzen auf den Schmelzklebstoff einwirkenden Rakel zur Verstellung mit einer drehenden Kurvenscheibe verbunden sind.

Es ist somit Aufgabe der Erfindung, an einem Leimwerk mit Leimauftragswalzen die Geschwindigkeit des Rakelantriebs gegenüber den bekannten Vorrichtungen wesentlich zu erhöhen unter Beibehaltung einer ausschliesslichen Bedienung über die Steuerung. Zusätzlich sollen das Leimwerk und der Antrieb der Rakel einfach gegenseitig in Eingriff bringbar und trennbar sein.

Die Aufgabe wird erfindungsgemäss dadurch gelöst, dass das mit einer mit einem Motor antriebsverbundenen Steuerkurve formschlüssig verbundene Betätigungsorgan zwei Führungsrollen aufweist, die jeweils an der Steuerkurve resp. an einer komplementär Wirkenden Steuerkurve anliegen.

Die Erfindung wird anschliessend unter Bezugnahme auf die Zeichnung, auf die bezüglich aller in der Beschreibung nicht näher erwähnten Einzelheiten verwiesen wird, anhand von Ausführungsbeispielen erläutert. In der Zeichnung zeigen:
- Fig. 1: eine vereinfachte 3-D-Darstellung eines Leimwerks in Arbeitsposition,
- Fig. 2: das Leimwerk nach Fig. 1 in entkoppelter Position,
- Fig. 3a - 3d: eine Detailansicht eines Rakelantriebs in unterschiedlichen Winkelpositionen,
- Fig. 4a - 4d: eine Detailansicht einer Variante eines Rakelantriebs in unterschiedlichen Winkelpositionen und
- Fig. 5a - 5d: eine Detailansicht einer weiteren Variante eines Rakelantriebs in unterschiedlichen Winkelpositionen.

Die Fig. 1 zeigt ein Leimwerk 1 eines Klebebinders zum Beleimen des Rückens 20 von Buchblocks 21. Aus Gründen der Übersichtlichkeit ist der Buchblock 21 durchsichtig dargestellt mittels strichpunktierten Seitenkanten. Das Leimwerk 1 besteht im Wesentlichen aus einer, den Klebstoff 8 enthaltenden Wanne 3, an der Leimauftragswalzen 6 drehbar gelagert sind, die in den Klebstoff 8 eintauchen. Die Leimauftragswalzen 6 werden durch einen nicht dargestellten Antrieb angetrieben und drehen gleichsinnig mit den in Förderrichtung 22 vorbeigeführten Buchblocks 21. Der an der Oberfläche der Leimauftragswalzen 6 haftende Klebstoff 8 wird mittels Rakeln 5 entsprechend dem Abstand s zwischen den Rakeln 5 und Leimauftragswalzen 6 zu einem homogenen Leimfilm geformt, wobei die Dicke des Leimfilms dem Abstand s entspricht. Bereiche am Anfang und Ende des Buchblocks 21 sollen dabei frei von Klebstoff 8 bleiben. Dies wird erreicht durch Zustellung der Rakel 5 gegen die Leimauftragswalzen 6 womit der Abstand s verringert wird. In diesen Bereichen kann kein Kontakt mehr zwischen Leimfilmoberfläche und Buchblockrücken 20 erfolgen und die Übertragung von Klebstoff 8 an den Buchblockrücken 20 wird vermieden. Nach dem Leimauftrag wird mittels einer gegenläufig zur Förderrichtung 22 angetriebenen Walze 7, einem sogenannten Spinner, der Leimfilm am Buchblockrücken 20 geglättet, überschüssiger Klebstoff 8 abgetragen und in die Wanne 3 zurückgeführt. Die Rakel 5 sind an Wellen 4, die schwenkbar in Lagerungen 9 der Wanne 3 gelagert sind, befestigt. Die Verstellung der Rakel 5 erfolgt durch an den Wellen 4 angeordnete Betätigungsorgane 10, die mit Kurvenscheiben 14 formschlüssig antriebsverbunden sind. Die Kurvenscheiben 14 sind mit Motoren 2 antriebsverbunden und am Maschinengestell 15 ortsfest befestigt. Vorteilhafterweise weist das Betätigungsorgan 10 zwei drehbar gelagerte Führungsrollen 11,12 auf, von denen die erste Führungsrolle 11 an der Steuerkurve 18 und die zweite Führungsrolle an einer zur Steuerkurve 18 komplementär wirkenden Steuerkurve 19 anliegen. Je nach Variante der Kurvenscheibe 14 wird das Betätigungsorgan 10 durch einen oder 2 Hebel 13 gebildet. Es kann sinnvoll sein, für die Verarbeitung verschiedener Klebstoffe 8 unterschiedliche Leimwerke 1 einzusetzen. Die Leimwerke 1 lassen sich als komplette Einheiten in der Richtung der Achsen der Leimauftragswalzen 6 in die Maschine ein- und ausfahren. Die Auftrennung des Rakelantriebs erfolgt vorzugsweise zwischen den Führungsrollen 11,12 und den Steuerkurven 18,19. Zu diesem Zweck verfügen die Steuerkurven 18,19 über Einlaufabschnitte 23, die beim Einfahren des Leimwerks 1 einen Kontakt zwischen den Führungsrollen 11,12 und den Steuerkurven vermeiden. Die Kurvenscheibe 14 muss sich dabei in der entsprechenden Winkelposition befinden und die Rakel sind geschlossen, resp. der Abstand s beträgt 0. Diese Situation ist in den Fig. 3a, Fig. 4a und Fig. 5a dargestellt. Anschliessend werden die Kurvenscheiben 14, in den Beispielen im Gegenuhrzeigersinn derart gedreht, dass sich die Anfänge der Arbeitsabschnitte 24 bei den Führungsrollen 11,12 befinden. Die Führungsrollen 11,12 haben somit Kontakt mit den Steuerkurven 18,19, wobei der Abstand s zwischen den Rakeln 5 und den Leimauftragswalzen 6 noch immer 0 beträgt. Diese Situation ist in den Fig. 3b, Fig. 4b und Fig. 5b dargestellt. Diese Winkelposition der Kurvenscheiben 14 entspricht dem Beginn des Arbeitshubes. In den Fig. 3d, Fig. 4d und Fig. 5d sind die Kurvenscheiben 14 in der Endlage dargestellt und der Abstand s hat sein Maximum erreicht. Durch Verdrehen der Kurvenscheiben 14 innerhalb der Arbeitsabschnitte 24 lässt sich somit der Abstand s einstellen, wobei jede Winkelposition der Kurvenscheiben 14 einem zugehörigen Abstand s zwischen den Rakeln und Leimauftragswalzen entspricht. Diese Situation ist in den Fig. 3c, Fig. 4c und Fig. 5c dargestellt. Die Kurvenscheiben 14 sind mit geregelten Motoren 2 antriebsverbunden. Die zu erreichenden Winkelpositionen und Drehgeschwindigkeiten der Kurvenscheiben 14 werden auf der Basis der Produkte- und Produktionsparameter durch eine mit den Motoren 2 verbundene Steuervorrichtung 17 berechnet und die Motoren 2 über die Leitungen 16 entsprechend geregelt.

Die Gestaltung der Kurvenscheibe 14 mit den wesentlichen Merkmalen nach den Ansprüchen lässt mehrere Gestaltungsvarianten zu.

Die Variante Kurvenscheibe 14 in den Fig. 3a bis 3d weist sowohl für die Steuerkurve 18, wie auch für die komplementäre Steuerkurve 19 Aussenkurven 25 auf. Die Varianten Kurvenscheiben 14 nach den Fig. 4a bis 4d und Fig. 5a bis 5d verfügen über je eine Aussenkurve 25 und eine Innenkurve 26. Eine weitere, nicht dargestellte Variante Kurvenscheibe 14, verfügt über 2 Innenkurven 26. Es ist ebenfalls denkbar, die Steuerkurven 18,19 an einer Kurventrommel anzubringen, wobei die Achsen der Wellen 4 und der Kurventrommeln senkrecht zueinander ausgerichtet sind.

## Patentansprüche

1. Leimwerk (1) zum Auftragen eines Klebstoffes (8) auf den Buchblockrücken (20) oder angrenzende Bereiche eines in einer Fördereinrichtung vorbeigeführten Buchblocks (21) zusammengetragener Druckbogen, bestehend aus einer flüssigen Klebstoff (8) enthaltenden Wanne (3), in die wenigstens eine den Klebstoff (8) aufnehmende und an den Buchblockrücken (20) des Buchblocks (21) übertragende, gleichsinnig mit dem Buchblock (21) angetriebene Leimauftragswalze (6) eintaucht, welcher über dem Leimniveau in der Wanne (3) ein durch den veränderbaren Abstand (s) von der Leimauftragswalze (6) die auf den Buchblockrücken (20) zu übertragende Klebstofffilmdicke bestimmender, zur Verstellung mit einem an einer motorisch antreibbaren Welle (4) angetriebenen Betätigungsorgan (10) verbundener Rakel (5) zugeordnet ist, **dadurch gekennzeichnet, dass** das mit einer mit einem Motor (2) antriebsverbundenen Steuerkurve (18,19) formschlüssig verbundene Betätigungsorgan (10) zwei Führungsrollen (11,12) aufweist, die jeweils an der Steuerkurve (18) resp. an einer komplementär wirkenden Steuerkurve (19) anliegen.

2. Vorrichtung nach Anspruch 1, **dadurch gekennzeichnet, dass** die Steuerkurven (18,19) jeweils unterschiedlich ausgebildet sind.

3. Vorrichtung nach Anspruch 1 oder 2, **dadurch gekennzeichnet, dass** die Steuerkurven (18,19) einen Einlauf- (23) und einen in Laufrichtung an letzteren anschliessenden Arbeitsabschnitt (24) aufweisen.

4. Vorrichtung nach einem der Anspriche 1 bis 3, **dadurch gekennzeichnet, dass** die Führungsrollen (11,12) jeweils an einer Aussenkurve (25) der Steuerkurve (18,19) anliegen.

5. Vorrichtung nach einem der Ansprüche 1 bis 3, **dadurch** gekenntzeichnet, dass die Führungsrollen (11,12) jeweils an einer Innenkurve (26) der Steuerkurve (18,19) anliegen.

6. Vorrichtung nach einem der Ansprüche 1 bis 3, **dadurch gekennzeichnet, dass** die Führungsrollen (11,12) jeweils an einer Aussen- (25) und einer Innenkurve (26) anliegen.

7. Vorrichtung nach einem der Ansprüche 1 bis 6, **dadurch gekennzeichnet, dass** das Betätigungsorgan (10) als Hebelwerk ausgebildet ist.

8. Vorrichtung nach Anspruch 7, **dadurch gekennzeichnet, dass** die Führungsrollen (11,12) frei drehbar an dem Hebewerk gelagert sind.

## Claims

1. Glue applicator device (1) for applying adhesive (8) to a book block spine (20) or adjoining areas of a book block (21) of stacked printed sheets guided past in a conveying device, consisting of a tank (3) holding liquid adhesive (8), and, dipping into the tank (3), at least one glue applicator roll (6), which glue applicator roll (6) takes up adhesive (8) and transfers it onto the book block spine (20) of the book block (21) and which is driven in the same direction as the book block (21) and which has associated with it a doctor blade (5), which doctor blade (5) is above the glue level in the tank (3) and determines, by its variable spacing (s) from the glue applicator roll (6), the adhesive film thickness to be transferred to the book block spine (20), and which, for adjustment, is connected with an actuating member (10) driven by a motor driven shaft (4), **characterised in that** the actuating member (10) is positively connected with a cam (18, 19) drivingly connected with a motor (2), and the actuating member (10) having two guide rollers (11, 12) which each bear against the cam (18), respectively against a complementarily acting cam (19).

2. Device according to claim 1, **characterised in that** the cams (18, 19) are of different form.

3. Device according to claim 1 or 2, **characterised in that** the cams (18, 19) have a lead-in section (23), and, adjacent the latter in the direction of travel, an operating section (24).

4. Device according to one of claims 1 to 3, **characterised in that** the guide rollers (11, 12) each bear against an outer curve (25) of the cam (18, 19).

5. Device according to one of claims 1 to 3, **characterised in that** the guide rollers (11, 12) each bear against an inner curve (26) of the cam (18, 19).

6. Device according to one of claims 1 to 3, **characterised in that** the guide rollers (11, 12) each bear against an outer curve (25) and against an inner curve (26).

7. Device according to one of claims 1 to 6, **characterised in that** the actuating member (10) is constructed as a lever mechanism.

8. Device according to claim 7, **characterised in that** the guide rollers (11, 12) are carried on the lever mechanism so as to be freely rotatable.

## Revendications

1. Dispositif d'encollage (1) conçu pour déposer un adhésif (8) sur le dos (20), ou sur des régions attenantes, d'un corps d'ouvrage (21) à feuillets d'impression rassemblés en défilement dans un système de convoyage, constitué d'une cuve (3) renfermant un adhésif fluide (8) et dans laquelle plonge au moins un cylindre (6) applicateur de colle, entraîné dans le même sens que le corps d'ouvrage (21), prélevant l'adhésif (8) et le transférant sur le dos (20) dudit corps d'ouvrage (21), cylindre auquel est associée, au-dessus du niveau de la colle dans ladite cuve (3), une racle (5) qui détermine, sur la base de la distance variable (s) vis-à-vis dudit cylindre (6) applicateur de colle, l'épaisseur du film d'adhésif devant être transférée sur le dos (20) dudit corps d'ouvrage, et qui est reliée, en vue du réglage, à un organe d'actionnement (10) mené par un arbre (4) pouvant être entraîné par un moteur, **caractérisé par le fait que** l'organe d'actionnement (10), relié par concordance de formes à une came de commande (18, 19) en liaison d'entraînement avec un moteur (2), est muni de deux galets de guidage (11, 12) respectivement en applique contre ladite came de commande (18), ou contre une came de commande (19) à action complémentaire.

2. Dispositif selon la revendication 1, **caractérisé par le fait que** les cames de commande (18, 19) offrent des réalisations respectivement différentes.

3. Dispositif selon la revendication 1 ou 2, **caractérisé par le fait que** les cames de commande (18, 19) comprennent un tronçon d'arrivée (23), et un tronçon opérant (24) directement adjacent à ce dernier dans la direction du défilement.

4. Dispositif selon l'une des revendications 1 à 3, **caractérisé par le fait que** les galets de guidage (11, 12) sont respectivement en applique contre un lobe extérieur (25) de la came de commande (18, 19).

5. Dispositif selon l'une des revendications 1 à 3, **caractérisé par le fait que** les galets de guidage (11, 12) sont respectivement en applique contre un lobe intérieur (26) de la came de commande (18, 19).

6. Dispositif selon l'une des revendications 1 à 3, **caractérisé par le fait que** les galets de guidage (11, 12) sont respectivement en applique contre un lobe extérieur (25), et contre un lobe intérieur (26).

7. Dispositif selon l'une des revendications 1 à 6, **caractérisé par le fait que** l'organe d'actionnement (10) est réalisé sous la forme d'un mécanisme à levier.

8. Dispositif selon la revendication 7, **caractérisé par le fait que** les galets de guidage (11, 12) sont montés à rotation libre sur le mécanisme à levier.
